# EUROPÄISCHE PATENTSCHRIFT

(11) **EP 0 527 485 B1**
(45) Veröffentlichungstag und Bekanntmachung des Hinweises auf die Patenterteilung: **22.11.1995**
(21) Anmeldenummer: 92113756.8
(22) Anmeldetag: 12.08.1992
(51) Int. Cl.: B27L 11/02, B02C 18/18

(54) **Hackmaschine**
Chipping machine
Machine à déchiqueter

(30) Priorität: 14.08.1991 DE 4126910
(43) Veröffentlichungstag der Anmeldung: 17.02.1993
(73) Patentinhaber: GEORG WEISS GmbH, D-83135 Schechen (DE)
(72) Erfinder: Weiss sen., Georg, W-8201 Schechen/Wurzach (DE); Weiss jun., Georg, W-8201 Schechen/Wurzach (DE)
(74) Vertreter: Müller-Boré & Partner Patentanwälte

(56) Entgegenhaltungen:
- EP-A- 0 229 752
- WO-A-91/01386
- CH-A- 379 107
- US-A- 1 515 377
- US-A- 1 675 901
- US-A- 3 375 859
- US-A- 4 893 662

## Beschreibung

Die vorliegende Erfindung betrifft eine Hackmaschine zur Zerspanung von Holz zu Hackschnitzeln, mit einem Hackrotor, der an einer Antriebswelle befestigte Hackmesser aufweist, und einer stationären Gegenleiste, die im wesentlichen parallel zur Antriebswelle angeordnet ist und an der die Hackmesser vorbeilaufen.

Eine derartige Hackmaschine ist bereits aus der EP-0229752-A2 bekannt. Bei der vorbekannten Hackmaschine sind jedoch die Schneidkanten der Hackmesser parallel zur Antriebswelle angeordnet, so daß die Schneidkante auf ihrer gesamten Länge gleichzeitig auf das Holz aufschlägt. Bei diesem Hackverfahren gestaltet sich daher der Hackvorgang ruckartig und der Hackrotor bedarf eines hohen Drehmoments. Ferner ist der Verschleiß der Hackmesser hoch.

Aus der CH-A-379 107 ist es bekannt die Hackmesser in Richtung der Antriebswelle zu unterteilen, (siehe Oberbegriff des Anspruchs 1) und entlang des Rotorumfangs versetzt anzuordnen. Dabei ist es nachteilig, daß die Schneidkante unterschiedliche Abstände von der Antriebswelle hat, so daß das Hackgut ungleichmäßig und nicht parallel zur Gegenleiste zerspant wird.

Aufgabe der vorliegenden Erfindung ist es daher, eine Hackmaschine anzugeben, mit der ein möglichst ruckfreier und energiesparender Hackbetrieb möglich ist.

Die Aufgabe wird erfindungsgemäß gelöst durch eine Hackmaschine nach Anspruch 1. Mit der erfindungsgemäßen Hackmaschine ist ein energiesparender Hackbetrieb möglich, da das Hackmesser zunächst mit der führenden Ecke der Schneidkante in das zu zerspanende Holz einschlägt und die angeschrägte Schneidkante mit zunehmendem Drehwinkel eindringt. Auf diese Weise ist der Einschlagsbereich des Hackmessers über einen Drehwinkelbereich des Rotors verteilt und liegt nicht, wie beim Stand der Technik, bei einem bestimmten Drehwinkel-Punkt. Das Holz wird somit von einer linken bzw. rechten Einschlagsstelle beginnend in Querrichtung aufgetrennt und zerspant. Dadurch sinkt auch der Verschleiß der Schneidkante, die nicht mehr auf Schlag beansprucht wird.

Es ist bevorzugt, daß der Abstand zwischen den Punkten der Schneidkante und der Gegenleiste durch Verstellung der Hackmesser und/oder der Gegenleiste veränderbar ist. Auf diese Weise läßt sich die bevorzugte im wesentlichen spaltfreie Anordnung wählen, aber auch eine Anordnung, bei der ein gleichförmiger Spalt erwünscht ist, um Hackschnitzel bestimmter Form zu erzeugen.

Es ist bevorzugt, daß jede Hackmesser-Ebene in einem Winkel von 1° bis 45° gegen die Radialachse geneigt ist. Dieser Winkelbereich ist bevorzugt, um einerseits die erfindungsgemäße Wirkung zu erzielen und andererseits eine genügende Schnittbreite jedes Hackmessers sicherzustellen.

Es ist ferner bevorzugt, daß die Hackmesser in Richtung der Antriebswelle unterteilt und entlang des Rotorumfangs versetzt angeordnet sind. Durch diese Relativversetzung der einzelnen Hackmesser ist gewährleistet, daß stets nur ein einziges Hackmesser zur Zeit im Arbeitseinsatz steht. Dadurch wird die Belastung für den Antriebsmotor gering gehalten.

Es ist ferner bevorzugt, daß die Hackmesser auf an der Antriebswelle befestigten Rotorarmen angebracht sind, deren Auflageplatte jeweils parallel zur Hackmesser-Ebene liegt. Derartige Rotorarme stellen eine bequeme Verbindung von Antriebswelle und Hackmessern dar und gestatten ebenfalls eine Verstellung der Hackmesser in deren Längsebene.

Es ist ferner bevorzugt, daß die Gegenleiste als Gegenkante ausgebildet ist. Diese Ausgestaltung sorgt für ein besonders sicheres Festhalten des Holzes an der Schneidestation.

Es ist ferner bevorzugt, daß die führende Ecke bzw. der führende Schneidbereich der angeschrägten Schneidkante der Hackmesser besonders gehärtet bzw. beschichtet ist, um den Verschleiß zu mindern. Die führende Ecke schlägt zuerst in das zu zerspanende Holz ein und unterliegt daher besonderem Verschleiß, der durch eine spezielle Härtung bzw. Beschichtung gemindert werden kann.

Es ist ferner bevorzugt, daß der Hackrotor einen im wesentlichen konischen Umfang hat, der durch Hackmesser gebildet wird, deren Längen in einer Richtung der Antriebswelle monoton abnehmen. Mit dieser Ausgestaltung wird ein konischer Hackrotor gebildet, der den zugeführten Baumstamm an der einen Seite beginnend zur anderen Seite abschält. Da der Hackrotor nicht gleichzeitig auf seiner gesamten Länge, sondern zunächst nur mit seinem linken bzw. rechten Bereich schält, ist der Energieverbrauch weiter vermindert und für die auf einem schmalen Bereich arbeitenden Hackmesser steht ein größeres Drehmoment zur Verfügung, so daß der Betrieb ruckfrei ist.

Alternativ ist bevorzugt, daß der Hackrotor einen im wesentlichen konischen Umfang hat, der durch Hackmesser gebildet wird, deren Rotorarme in einer Richtung der Antriebswelle abnehmende Längen haben. Da der Radius der Schneidkanten sowohl durch die Länge der Hackmesser als auch durch die Länge der Rotorarme bestimmt wird, ist es alternativ möglich, die Länge der Rotorarme zu vermindern, um einen Hackrotor mit konisch abnehmenden Schneidkanten zu schaffen. Je nach Stärke der gewünschten Konizität kann diese oder die vorangegangene Ausgestaltung bzw. beide in Kombination gewählt werden.

Es ist schließlich bevorzugt, daß die Gegenleiste bei einem konischen Hackrotor-Umfang entsprechend der Konizität des Hackrotorumfangs i. w. parallel zu den Schneidkanten der Hackmesser angeordnet ist.

Die Erfindung ist in der nachfolgenden Beschreibung eines Ausführungsbeispiels in Verbindung mit der Zeichnung erläutert.

Fig. 1 zeigt einen Längsschnitt durch die Hackmaschine.

Fig. 2 zeigt eine Aufsicht auf die Hackmaschine mit Lochgitter und Förderschnecke teilweise im Aufriß.

Fig. 3 zeigt eine Aufsicht auf ein Hackmesser.

Fig. 4 zeigt eine Seitenansicht eines Hackmessers auf einem Rotorarm.

Fig. 5 zeigt eine Rückansicht eines Hackmessers auf einem Rotorarm.

Die in Fig. 1 dargestellte Hackmaschine weist einen Hackrotor 2 auf, der aus Rotorarmen 14 besteht, die im Winkel versetzt längs einer Antriebswelle 8 angeordnet sind. Jeder Rotorarm 14 besteht aus einem Vierkantrohr und trägt an seiner Spitze ein rechtwinklig aufgeschraubtes flaches Hackmesser 4. Durch die Versetzung der Rotorarme 14 längs der Antriebswelle 8 in Winkelrichtung sind die Hackmesser 4 längs der Antriebswelle 8 unterteilt und in Richtung des Rotorumfangs versetzt angeordnet, so daß lediglich ein Hackmesser 4 zur Zeit im Hackeingriff steht.

Außerhalb des Rotorumfangs befindet sich eine parallel zur Antriebswelle 8 angeordnete Gegenleiste 6, die unterhalb der Antriebswelle im Bereich einer Ecke des Einzugs angeordnet ist. Die Gegenleiste 6 dient als Gegenschneide für die Hackmesser 4, die einen durch einen Ketteneinzug 26 herangeführten Baumstamm 24 abschälen. Der durch das im Eingriff stehende Hackmesser 4 auf dem Baumstamm 24 ausgeübte Druck erfährt einen Gegendruck an der Gegenleiste 6, so daß das Hackmesser 4 den vorderen Teil des Baumstamms 24 abschälen kann. Dabei hat eine Schneidkante 10 des Hackmessers 4 auf ihrer gesamten Länge denselben Abstand von der Gegenleiste 6. Unterhalb des Hackrotors 2 befindet sich ein parallel zum Hackrotorumfang gekrümmtes Lochgitter 16, das die Breite der Antriebswelle 8 hat, etwa den halben Rotorumfang überdeckt und Öffnungen zum Hindurchtritt von Hackschnitzeln geeigneter Größe aufweist. Das Lochgitter 16 schließt unmittelbar unterhalb der Gegenleiste 6 an diese an und ist abnehmbar mit ihr verbunden. Auf der anderen Seite ist das Lochgitter 16 annähernd bis zum halben Umfang des Rotors hochgeführt und an einem Rahmen 1 des Hackrotors 2 befestigt. Das von den Hackmessern 4 des Hackrotors 2 abgeschälte Holz wird solange im Hackrotor 2 weitergehackt, bis die Hackschnitzel eine Abmessung haben, die kleiner ist als der Durchmesser der Öffnungen des Lochgitters 16. Die geeignet kleinen Hackschnitzel gehen durch die Öffnungen des Lochgitters 16 nach unten ab.

Unterhalb des Lochgitters 16 ist eine Förderschnecke 18 angeordnet, deren Welle im wesentlichen parallel zur Antriebswelle 8 liegt. Die Förderschnecke 18 steht nach unten über den Rahmen 1 der Hackmaschine über, so daß ihr oberer Schneckenumfang mit dem Rahmenrand fluchtet. Die Förderschnecke 18 dient zur Abfuhr der erzeugten Hackschnitzel aus dem Maschinenraum. Die Förderschnecke 18 besteht aus einer schneckenartig gewundenen Mitnehmerscheibe auf der Welle. Unterhalb der Förderschnecke 18 ist auf ihrer dem Lochgitter angewandten Seite eine Kapsel 20 für die Förderschnecke 18 vorgesehen, die die Förderschnecke 18 lagernd aufnimmt. Die Kapsel 20 verläuft parallel zum Schneckenumfang der Förderschnecke 18 und dichtet im wesentlichen den unteren Halbumfang der Förderschnecke 18 ab, so daß das geförderte Ausgabegut nicht nach unten abgeht, sondern in der Förderschnecke verbleibt. Die Kapsel 20 ist an dem Rahmen 1 befestigt. Ferner ist eine trichterförmige Einfassung 22 an dem unteren Rahmen 1 befestigt, die mit ihrem linken Teil zur Gegenleiste 6 geführt ist und mit ihrem rechten Teil hoch bis zum oberen Rahmen 1, so daß die Einfassung 22 das gesamte Lochgitter 16 beginnend bei der Gegenleiste 6 bis zum oberen Rahmen 1 trichterförmig umschließt. Am unteren Ende dieser trichterförmigen Einfassung 22 liegt die Förderschnecke 18, die somit das gesamte anfallende Ausgabegut abtransportiert.

Fig. 2 zeigt eine Aufsicht auf die Hackmaschine, bei der schematisch im Aufriß die Förderschnecke 18 und das Lochgitter 16 zu sehen sind. Deutlich gezeigt sind auch die längs der Antriebswelle 8 versetzten Hackmesser, von denen das linke im Augenblick nach unten in Eingriffstellung fährt, während das mittlere in seiner obersten Stellung ist und das rechte aus seiner obersten Stellung in Richtung nach unten um einen bestimmten Winkel versetzt ist.

Fig. 3 zeigt eine Aufsicht auf das Hackmesser 4 mit einer Schneidkante 10, die schräg zu einer Querachse 34 des Hackmessers 4 verläuft. Der vordere Teil des Hackmessers 4 trägt einen zulaufenden Schneidbereich 11 mit der Schneidkante 10. Über dem Hackmesser 4 befindet sich eine Aufplatte 28 zur Befestigung des Hackmessers 4 auf dem darunterliegenden Rotorarm 14.

Fig. 4 zeigt eine Seitenansicht auf das Hackmesser 4, welches auf einem Rotorarm 14 aufliegt. Der Rotorarm 14 bildet eine flanschartige Auflageplatte 30 zur Aufnahme des Hackmessers 4. Eine Schraube 32 dient zur Verriegelung von Aufplatte 28 und Hackmesser 4 auf der Auflageplatte 30 des Rotorarms 14.

Fig. 5 zeigt eine Rückansicht des montierten Hackmessers 4, aus der sich die Neigung des Hackmessers 4 um eine senkrecht zur Antriebswelle stehende Radialachse 12 ergibt. Die Auflageplatte 30 ist schräg auf dem Rotorarm 14 aufgeschweißt, so daß sich eine ebenfalls schräge Fläche für das aufgesetzte Hackmesser 4 ergibt. Das Hackmesser 4 ist derart geneigt, daß die Punkte der Schneidkante 10 im wesentlichen alle denselben Radius von der Antriebswelle 8 haben, so daß beim Vorbeilauf an der Gegenseite jeder Punkt der Schneidkante 10 der Hackmesser 4 den gleichen Abstand von der Gegenleiste 6 hat.

## Patentansprüche

1. Hackmaschine mit einem Hackrotor (2), der an einer Antriebswelle (8) befestigte Hackmesser (4) aufweist, die in Richtung der Antriebswelle (8) unterteilt und entlang des Rotorumfangs versetzt angeordnet sind, und einer stationären Gegenleiste (6), die im wesentlichen parallel zur Antriebswelle (8) angeordnet ist und an der die Hackmesser (4) vorbeilaufen, wobei jedes Hackmesser (4) eine gerade, zu einer zur Antriebswelle (8) parallelen Querachse (34) des Hackmessers schräg verlaufende Schneidkante (10) aufweist, **dadurch gekennzeichnet,** daß jedes Hackmesser gegen eine senkrecht auf der Antriebswelle (8) stehende Radialachse (12) in einer die Rotorlängsachse enthaltenden Ebene derart gekippt ist, daß alle Punkte der Schneidkante (10) im wesentlichen Bahnen mit demselben Radius beschreiben und das Hackmaterial gleichmäßig parallel zur Gegenleiste zerspant wird.

2. Hackmaschine nach Anspruch 1, wobei der Abstand zwischen den Punkten der Schneidkante (10) und der Gegenleiste (6) durch Verstellung der Hackmesser (4) und/oder der Gegenleiste (6) änderbar ist.

3. Hackmaschine nach Anspruch 1 oder 2, wobei jede Hackmesserebene in einem Winkel von 1° bis 45° gegen die Radialachse geneigt ist.

4. Hackmaschine nach einem der vorhergehenden Ansprüche, wobei die Hackmesser (4) auf an der Antriebswelle (8) befestigten Rotorarmen (14) angebracht sind, deren Auflageplatte jeweils parallel zur Hackmesserebene liegt.

5. Hackmaschine nach einem der vorhergehenden Ansprüche, wobei die Gegenleiste (6) als Gegenkante ausgebildet ist.

6. Hackmaschine nach einem der vorhergehenden Ansprüche, wobei die führende Ecke bzw. der führende Schneidbereich der Hackmesser (4) besonders gehärtet bzw. beschichtet ist, um den Verschleiß zu mindern.

7. Hackmaschine nach einem der vorhergehenden Ansprüche, wobei der Hackrotor (2) einen im wesentlichen konischen Umfang hat, der durch Hackmesser (4) gebildet wird, deren Längen in einer Richtung der Antriebswelle (8) monoton abnehmen.

8. Hackmaschine nach einem der Ansprüche 1 bis 7, wobei der Hackrotor (2) einen im wesentlichen konischen Umfang hat, der durch Hackmesser (4) gebildet wird, deren Rotorarme in einer Richtung der Antriebswelle (8) abnehmende Längen haben.

9. Hackmaschine nach Anspruch 7 oder 8, wobei die Gegenleiste (6) entsprechend der Konizität des Hackrotor-Umfangs i.w. parallel zu den Schneidkanten (10) der Hackmesser (4) angeordnet ist.

## Claims

1. Chipping machine equipped with a chipping rotor (2) providing chipping knives (4) attached to a drive shaft (8) which are distributed in a subdivision along the rotor circumference with an off-set, and a stationary counter ledge (6) disposed substantially parallel to said drive shaft (8) and said chipping knives (4) running past it, each chipping knife (4) providing a straight cutting edge (10) extending obliquely in rel ation to a transverse axis (34) of such chipping knife (34) which extends parallel to said drive shaft (8), **characterized in that** each chipping knife is tilted in a plain containing the longitudinal axis of said rotor against a radial axis (12) extending vertically in relation to said drive shaft (8) such that all points of said cutting edge (10) substantially define pathways providing the same radius and the chipping material is chipped uniformely parallel to said counter ledge.

2. Chipping machine according to claim 1, the distance between the points of the cutting edge (10) and the counter ledge (6) being modifyable by adjustment of the chipping knives (4) and/or the counter ledge (6).

3. Chipping machine according to claim 1 or 2, each chipping-knife plain being inclined by an angle between 1° and 45° in relation to the radial axis.

4. Chipping machine according to one of the preceeding claims, the chipping knives (4) being attached on the rotor arms (14) which are mounted on the drive shaft (8), the cover plate of which is respectively positioned in parallel to the chipping-knife plain.

5. Chipping machine according to one of the preceeding claims, the counter ledge (6) being fashioned as a counter edge.

6. Chipping machine according to one of the preceeding claims, the leading point, respectively the leading cutting area of the chipping knives (4) being particularly hardened, respectively coated to reduce wear.

7. Chipping machine according to one of the preceeding claims, the chipping rotor (2) providing a substantially conical circumference formed by chipping knives (4), the lengths of which decrease monotonously in a direction of the drive shaft (8).

8. Chipping machine according to one of the claims 1 through 7, the chipping rotor (2) providing a substantially conical circumference formed by chipping knives (4), the rotor arms of which provide a decreasing length in direction of the drive shaft (8).

9. Chipping machine according to claim 7 or 8, the counter ledge (6) being disposed in accordance to the conicality of the circumference of the chipping rotor, substantially parallel to the cutting edges (10) of the chipping knives (4).

## Revendications

1. Machine à déchiqueter pourvue d'un rotor de déchiquetage (2) présentant des couteaux de déchiquetage (4) fixés sur un arbre moteur (8), subdivisés dans la direction de l'arbre moteur (8) et disposés décalés suivant le pourtour du rotor et une contre-barre fixe qui est disposée sensiblement parallèle à l'arbre moteur (8) et devant laquelle défilent les couteaux de déchiquetage (4), chaque couteau de déchiquetage (4) présentant une arête de coupe (10) droite, s'étendant en biais par rapport à un axe transversal (34) du couteau de déchiquetage parallèle à l'arbre moteur (8), **caractérisée en ce que** chaque couteau de déchiquetage est incliné par rapport à un axe radial (12) s'étendant perpendiculairement à l'arbre moteur (8) dans un plan contenant l'axe longitudinal du rotor, de façon que tous les points de l'arête de coupe (10) décrivent des trajectoires ayant sensiblement le même rayon et que le matériau à déchiqueter soit cisaillé uniformément parallèlement à la contre-barre.

2. Machine à déchiqueter selon la revendication 1, dans laquelle l'écartement entre les points de l'arête de coupe (10) et la contre-barre (6) peut être modifié par déplacement des couteaux de déchiquetage (4) et/ou de la contre-barre.

3. Machine à déchiqueter selon la revendication 1 ou 2, dans laquelle chaque plan de couteau de déchiquetage est incliné d'un angle de 1° à 45° par rapport à l'axe radial.

4. Machine à déchiqueter selon l'une quelconque des revendications précédentes, dans laquelle les couteaux de déchiquetage (4) sont montés sur des bras de rotor (14) fixés sur l'arbre moteur (8), dont les plaques d'appui sont chacune parallèle au plan de couteau de déchiquetage.

5. Machine à déchiqueter selon l'une quelconque des revendications précédentes, dans laquelle la contre-barre (6) est conformée en contre-arête.

6. Machine à déchiqueter selon l'une quelconque des revendications précédentes, dans laquelle le coin d'attaque, respectivement la zone de coupe d'attaque des couteaux de déchiquetage (4) sont spécialement durcis, respectivement revêtus, pour réduire l'usure.

7. Machine à déchiqueter selon l'une quelconque des revendications précédentes, dans laquelle le rotor de déchiquetage (2) présente un pourtour sensiblement conique, formé par des couteaux de déchiquetage (4) dont les longueurs décroissent de façon monotone dans une direction de l'arbre moteur (8).

8. Machine à déchiqueter selon l'une quelconque des revendications 1 à 7, dans laquelle le rotor de déchiquetage (2) présente un pourtour sensiblement conique, formé par des couteaux de déchiquetage (4) dont les bras de rotor ont des longueurs décroissantes dans une direction de l'arbre moteur (8).

9. Machine à déchiqueter selon la revendication 7 ou 8, dans laquelle la contre-barre (6) est disposée suivant la conicité du pourtour du rotor de déchiquetage sensiblement parallèlement aux arêtes de coupe (10).
